# EUROPÄISCHE PATENTSCHRIFT

(11) **EP 1 698 732 B1**
(45) Veröffentlichungstag und Bekanntmachung des Hinweises auf die Patenterteilung: **06.05.2015**
(21) Anmeldenummer: 06003553.2
(22) Anmeldetag: 22.02.2006
(51) Int. Cl.: E02D 3/12, E01C 21/00

(54) **Mobile Bodenaufbereitungs-Kompaktanlage**
Soil treating mobile compact machine
Dispositif mobile compact de traitement de sols

(30) Priorität: 02.03.2005 DE 202005003569 U
(43) Veröffentlichungstag der Anmeldung: 06.09.2006
(73) Patentinhaber: Dellschau Solid Baumaschinen Gmbh, 50129 Bergheim Glessen (DE)
(72) Erfinder: Dellschau, Michael, 50129 Bergheim-Glessen (DE); de Greef, Elisabeth, 6152 Trins (AT)
(74) Vertreter: Müller, Karl-Ernst

(56) Entgegenhaltungen:
- EP-A- 1 317 969
- EP-A- 1 433 530
- DE-U1- 20 210 666

## Beschreibung

Die Erfindung betrifft eine mobile Bodenaufbereitungsanlage in Form einer auf einem Containerfahrzeug aufsetzbaren Kompaktanlage mit einem Bodengestell, aufweisend einen an einem Ende der Kompaktanlage befindlichen Aufgabebunker sowie ein unter dem Aufgabebunker mit einer in Längsrichtung der Kompaktanlage zu deren Mittelpunkt gerichteten Förderrichtung ausgelegten Abzugsband, ferner aufweisend eine sich unterhalb des Abzugsbandes in Richtung des liunkerseitigen Endes der Kompaktanlage erstreckende, geneigte Siebeinrichtung mit einer Rutsche zum Austrag ausgehaltenen Überkorns, sowie aufweisend ein unterhalb der Siebeinrichtung angeordnetes und sich vom Ende der Siebeinrichtung über die Längsrichtung der Kompaktanlage bis zu einem dem Aufgabebunker benachbart angeordneten Mischer ansteigend erstreckendes und an seinem zugeordneten Ende an einen Materialeinlauf für den Mischer angeschlossenes Transportband, wobei an dem Transportband eine Bandwaage eingerichtet und oberhalb des Transportbandes wenigstens ein Bunker zur geregelten Zugabe eines Zuschlagstoffes angeordnet ist.

Eine Bodenaufbereitungsanlage mit den vorgenannten Merkmalen ist in der als nächstliegendem Stand der Technik angesehenen EP 1 317 969 A1 beschrieben. Die bekannte Kompaktanlage beinhaltet die für die Bodenaufbereitungsanlage erforderlichen Aggregate, die gemeinsam auf einem Bodengestell angeordnet und derart einander zugeordnet sind, dass sich ein Durchflussweg für das Material durch die Kompaktanlage ergibt. Soweit das Material am Ende des Durchflussweges in einen Mischer verbracht und dort mit Zuschlagstoffen gemischt wird, ist ein Abzug des Materials aus dem Mischer und Abförderung nach außerhalb der Kompaktanlage nicht vorgesehen.

Der Erfindung liegt daher die Aufgabe zugrunde, eine mobile Bodenaufbereitungs-Kompaktanlage mit den gattungsgemäßen Merkmalen so einzurichten, dass die Anlage Kompakt aufgebaut und leicht zwischen unterschiedlichen Einsatzorten umsetzbar ist.

Die Lösung dieser Aufgabe ergibt sich aus dem Anspruch 1; vorteilhafte Ausgestaltungen und Weiterbildungen der Erfindung sind in den Unteransprüchen angegeben.

Die Erfindung sieht in ihrem Grundgedanken vor, dass die Siebeinrichtung mit Rutsche am bunkerseitigen Ende der Kompaktanlage angeordnet sind und dass innerhalb des Bodengestells ein unterhalb des Mischers verlaufendes Produktband mit einem zum dem Aufgabebunker entgegengesetzten Ende der Kompaktanlage weisenden Abwurfkopf angeordnet ist, wobei der nach außen weisende Abwurfkopf des Produktbandes längsverschiebbar ist derart, dass in der ausgeschobenen Stellung der Abwurfkopf nach außerhalb der Kompaktanlage ragt.

Mit der Erfindung ist der Vorteil verbunden, dass aufgrund der Anordnung der einzelnen Aggregate zueinander eine kompakte Bodenaufbereitungsanlage geschaffen ist, deren Abmessungen die Abmessungen eines üblichen Containers nicht übersteigt, so dass die Kompaktanlage auf einen LKW aufgesetzt und somit als solche über die Strasse transportiert werden kann. Im Rahmen der erfindungsgemäßen Ausgestaltung sind Vorkehrungen hinsichtlich der Ausbildung der einzelnen Aggregate und deren Steuerung getroffen, so dass an unterschiedlichen Stellen der Aufbereitungsanlage Einflussnahmen auf den Verfahrensablauf möglich sind.

Der kompakte Aufbau auf der Grundfläche eines Containers wird zunächst dadurch sichergestellt, dass der Aufgabebunker gegenüber dem Bodensockel der Kompaktanlage soweit angehoben ist, dass unterhalb des Aufgabebunkers sowohl ein Abzugsband als auch eine vorzugsweise mehrstufige Siebeinrichtung angeordnet werden kann. Um die Längserstreckung dieser Aggregate zu begrenzen, ist vorgesehen, dass die Förderrichtung des Abzugsbandes zum Mittelpunkt der Anlage gerichtet und die Förderrichtung der Siebeinrichtung wiederum entgegengesetzt dazu eingerichtet ist, so dass sich das aufzubereitende Material am Ende der Siebeinrichtung wieder am Ende der Kompaktanlage befindet und insoweit für die weitere Materialführung wieder die gesamte Länge der Kompäktanlage beziehungsweise des Containers zur Verfügung steht. Dies gibt auch die Möglichkeit, das ausgehaltene Überkorn am Ende der Kompaktanlage über die zugeordnete Rutsche abzuwerfen. In dem dem Aufgabebunker mit dem darunter liegenden Abzugsband und der Siebeinrichtung benachbarten vorderen Teil der Kompaktanlage ist ein Mischer mit einer an sich aus der DE 202 10 667.5 U1 bekannten Ausbildung aufgestellt. Ein sich diagonal zwischen dem Ende der Siebeinrichtung und dem Materialeinlauf des Mischers erstreckendes Transportband überbrückt auch den Höhenunterschied, wobei dem Transportband wenigstens ein Bunker zugeordnet ist, aus welchem ein Zuschlagstoff der auf dem Transportband liegenden Materialschicht zugesetzt werden kann. Der Mischer ist seinerseits soweit von der Bodenebene der Kompaktanlage hoch gesetzt, dass unterhalb des Mischers noch ein Produktband angeordnet ist, über welches das aufbereitete Material aus der Kompaktanlage austragbar ist.

Soweit nach einem Ausführungsbeispiel der Erfindung vorgesehen ist, dass der Aufgabebunker auf seinem Umfang mit aufstellbaren Seitenwänden versehen ist, können während des Transports der Kompaktanlage über die Strasse die Seitenwände des Aufgabebunkers eingeklappt werden, so dass während des Transportes Höhe eingespart ist. Im Betrieb werden die Seitenwände hochgestellt, so dass sich eine ausreichende Materialmenge in den Aufgabebunker einwerfen lässt.

Nach einem Ausführungsbeispiel der Erfindung ist vorgesehen, dass das Abzugsband in seiner Geschwindigkeit regelbar eingerichtet ist; insoweit ist es möglich, die Schichthöhe des auf die nachgeschaltete Siebeinrichtung aufzugebenden Materials einzustellen, um einerseits einen guten Durchsatz zu gewährleisten und andererseits eine Überschüttung der Siebeinrichtung zu vermeiden.

Soweit nach einem Ausführungsbeispiel die Übergabe am Ende des Abzugsbandes auf die darunter liegende Siebeinrichtung eingehaust ist, ist in vorteilhafter Weise eine Staubentwicklung vermieden.

Nach einem Ausführungsbeispiel der Erfindung kann vorgesehen sein, dass die Siebeinrichtung aus mehreren hintereinander geschalteten Siebstufen mit unterschiedlichen Siebungsgrößen besteht. In entsprechenden Ausführungsformen kann dabei vorgesehen sein, dass die Siebstufen in Form von Stangensizern und/oder Siebdecks ausgebildet sind, ferner dass die Siebstufen in ihrem Siebwinkel gegen die Horizontale einstellbar sind. Hierbei kann vorgesehen sein, dass der Antrieb für die Siebeinrichtung als Unwuchterreger ausgebildet ist.

Soweit es das aufzubereitende Material erfordert, dass unterschiedliche Zuschlagstoffe in den Verfahrensgang einzubringen sind, kann nach einem Ausführungsbeispiel der Erfindung vorgesehen sein, dass oberhalb des Transportbandes mehrere, unterschiedliche Zuschlagsstoffe aufnehmende Bunker angeordnet sind.

Zusätzlich zu der vorgesehenen, dem Transportband zugeordneten Bandwaage kann vorgesehen sein, dass das Transportband in seiner Geschwindigkeit regelbar eingerichtet ist, so dass die Steuerung der Zugabe des Zuschlagstoffes verbessert ist.

Der im Rahmen der Kompaktanlage eingesetzte Mischer ist im Grundsatz aus der DE 202 10 667.5 U1 bekannt. Im einzelnen zeichnet sich dieser Mischer dadurch aus, dass der Mischer zwei in einem Gehäuse parallel zueinander angeordnete Wellen aufweist, wobei an den beiden Wellen jeweils eine Mehrzahl von Mischwerkzeugen pendelnd derart aufgehängt ist, dass sich die Mischwerkzeuge bei Drehung der Welle aufgrund der Fliehkraft nach außen aufstellen, und wobei die Drehrichtung der Wellen gegenläufig zueinander in Richtung des oberhalb der Wellen angeordneten Materialeinlaufes eingestellt ist.

Es kann vorgesehen sein, dass in dem Materialeinlauf des Mischers eine verstellbar gehalterte Leitwand zur Einstellung unterschiedlicher Eintrittsparabeln des in den Mischer geförderten Materials angeordnet ist.

Zur Verbesserung des Mischerfolges kann in einer Weiterbildung des bekannten Mischers vorgesehen sein, dass die beiden, die Mischwerkzeuge tragenden Wellen im Gehäuse versetzt zueinander angeordnet sind derart, dass das durch den Materialeinlauf geführte Material von den an der ersten, oberen Welle angeordneten Mischwerkzeugen auf die an der zweiten, unterhalb der ersten Welle angeordneten Welle befindlichen Mischwerkzeuge geworfen wird. Hierdurch wird eine intensivere Durchmischung des Materials erreicht, so dass im Ergebnis geringere Mengen an Zuschlagstoffen eingesetzt zu werden brauchen.

Nach einem Ausführungsbeispiel der Erfindung ist vorgesehen, dass in einem Zwischenraum zwischen den durch Fliehkraft aufgestellten Mischwerkzeugen eine parallel zu den Wellen ausgerichtete Homogenisierungsleiste angeordnet ist.

Zur Verbesserung der Qualität der Bodenaufbereitung kann vorgesehen sein, dass Einrichtungen zur Zugabe von mit Mikroben versetzten Flüssigkeiten im Bereich des Mischers und/oder des Transportbandes und/oder des Produktbandes vorgesehen sind.

Es wird vorgesehen , dass der nach außen weisende Abwurfkopf des Produktbandes längsverschiebbar ist derart, dass in der ausgeschobenen Stelle der Abwurfkopf nach außerhalb der Kompaktanlage ragt. Hiermit ist eine leichte Übergabe des aufbereiteten Materials aus der Kompaktanlage auf ein entsprechendes Transportfahrzeug oder auf Maschinen zum Einbringen des aufbereiteten Materials gegeben.

Insgesamt ergeben sich im Rahmen der beschriebenen Kompaktanlage zahlreiche Möglichkeiten, auf den Materialfluss in der Kompaktanlage Einfluss zu nehmen und so die Qualität des Aufbereitungsvorganges zu steuern. So erlaubt es die Steuerung der Geschwindigkeit des Bunkerabzugbandes, die Schichthöhe des aufzubereitenden Materials von Beginn an so einzustellen, dass die nachfolgende Siebeinrichtung nicht über Gebühr belastet wird; gleichzeitig wird hier schon die von dem Transportband aufzunehmende Menge im Hinblick auf Zugabe der Zuschlagsstoffe festgelegt bzw. beeinflusst. Soweit im Rahmen der Siebeinrichtung es möglich ist, die einzelnen Siebstufen in ihrem Siebwinkel einstellbar auszubilden, sind die Verweildauern des Materials auf der zugeordneten Siebfläche länger oder kürzer einzustellen.

Im Hinblick auf die Zugabe der Zuschlagstoffe auf das Transportband lässt die Erfindung je nach Ausrüstung der Anlage zwei unterschiedliche Betriebszustände zu. Im Rahmen eines manuellen Betriebes, werden die Zuschläge aufgrund einer vorbestimmten Einstellung in Abhängigkeit von dem von der Bandwaage ermittelten Materialfluss zugegeben. Bei Einsatz eines entsprechenden Rechners ist auch ein programmierter Betrieb möglich, bei welchem die Aufgabe des aufzubereitenden Gutes von der Siebeinrichtung auf das in seiner Geschwindigkeit regelbare Transportband erfolgt, bei welchem abhängig von der Schichtdicke des auf dem Transportband liegenden Materials aufgrund der Erfassung der Materialmenge durch die Bandwaage die Zuschlagstoffe automatisch in ihrer Menge korrigiert und kontinuierlich dem Material zugegeben werden. Dabei können die Zuschläge von einem, zwei, drei oder auch noch weiteren Zuschlag-Bunkern zugeführt werden. Die im richtigen Verhältnis zueinander erfolgende Zugabe an Zuschlagsstoffen erfolgt gemäß einem eingerichteten Steuerungsprogramm und ist abgestimmt auf den Durchsatz des aufzubereitenden Materials. Das entsprechende Steuerungsprogramm ist beispielsweise über eine Computer-Schnittstelle veränderbar, und zwar permanent (online) oder auch im Wege eines offline/upload-Betriebes. Im Rahmen der verwendeten Steuerung können auch weitere Parameter an anderen Aggregaten, wie ausgeführt, angesteuert werden. Die Steuerung kann die erfassten Daten beispielsweise auch protokollieren und zur weiteren Datenverarbeitung mittels Datenaustausch (online/up-download) beispielweise an einen externen PC übermitteln.

Ferner kann die Abwurfparabel des Materials vom Transportband in den Mischer ebenfalls über die Regelung der Geschwindigkeit des Transport.-bandes eingestellt werden. Da in dem Mischer eine verstellbar gehalterte Leitwand vorgesehen ist, können ebenfalls über eine einstellbare Abwurflenkung unterschiedliche Eintrittsparabeln des Materials in den Mischer eingestellt werden. Ebenso können die in dem Mischer eingesetzten Misch.-werkzeuge in ihrer Anzahl, ihrer Form und ihrer Materialstärke dem aufzubereitenden Material angepasst werden. Die Umdrehungszahl der Mischerwellen gibt ebenfalls eine Einflussmöglichkeit für die Anpassung der Anlage an das aufzubereitende Material.

Es kann vorgesehen sein, dass die Zuschlag-Bunker auf ihrem Umfang mit aufstellbaren Seitenwänden versehen sind. Diese Seitenwände können entsprechend den aufstellbaren Seitenwänden des Aufgabebunkers ausgebildet sein.

In der Zeichnung ist ein Ausführungsbeispiel der Erfindung wiedergegeben, welches nachstehend beschrieben ist. Die einzige Figur zeigt eine mobile Bodenaufbereitungs-Kompaktanlage in einer schematischen Darstellung.

Die Bodenaufbereitungs-Kompaktanlage ist aufgebaut auf einem in etwa die Abmessungen eines Containers aufweisenden Bodengestell 10, wobei aus Gründen der Zuordnung in der nachstehenden Beschreibung die Hinterseite des Bodengestells mit 10a und die Vorderseite mit 10b bezeichnet sind. An die Hinterseite 10a schließt an ein gegenüber dem Bodengestell 10 entsprechend hoch gesetzter Aufgabebunker 11 an, der mit klappbaren Seitenwänden 12 versehen ist; die Seitenwände 12 sind aus Gründen der Höhenersparnis beim Transport der Kompaktanlage eingeklappt und werden im Betriebszustand der Bodenaufbereitungsanlage aufgestellt, um das Fassungsvermögen des Aufgabebunkers 11 zu vergrößern.

Unter dem Aufgabebunker 11 ist ein Abzugsband 13 angeordnet, welches mit einer durch Pfeil 27 gekennzeichneten Förderrichtung in Richtung der Vorderseite 10b des Bodengestells 10 ausgelegt ist. Mit einer umgekehrten Förderrichtung, gekennzeichnet durch den Pfeil 28, ist unterhalb des Abzugsbandes 13 eine mit Gefälle eingerichtete Siebeinrichtung 15 angeordnet, wobei die Übergabe vom Abzugsband 13 auf die Siebeinrichtung 15 aus Gründen der Vermeidung einer Staubentwicklung durch ein Gehäuse 14 eingehaust ist. Am Ende der Siebeinrichtung 15 ist eine Rutsche 16 angeordnet, mittels der das in der Siebeinrichtung 15 ausgehaltenen Überkorn nach außerhalb des Bodengestells 10 abgeführt werden kann.

Der Siebdurchgang durch die Siebeinrichtung 15 fällt auf ein unter der Siebeinrichtung 15 ansteigend mit einer in Richtung der Vorderseite 10b des Bodengestells 10 geführtes Transportband 17, das einen Höhenunterschied zum Materialeinlauf 20 eines im vorderen Bereich des Bodengestells 10 angeordneten Mischers 19 überbrückt. Auf der Oberseite des Transportbandes 17 ist ein Aufgabebunker 18 angeordnet, in welchem ein geeigneter Zuschlagstoff gespeichert ist, der über eine nicht dargestellte, gesteuerte Dosiereinrichtung, beispielsweise einen Schneckenaustrag, auf das auf dem Transportband 17 liegende Material aufgegeben wird. Wie nicht weiter dargestellt können im Rahmen der erfindungsgemäßen Aufbereitungsanlage auch mehrere Aufgabebunker für unterschiedliche Zuschläge vorhanden sein.

Der angesprochene Mischer 19 ist gegenüber dem Bodengestell 10 wiederum soweit hoch gesetzt, dass unterhalb des Mischers 19 ein Produktband 25 mit einer zur Vorderseite 10b des Bodengestells 10 gerichteten Förderrichtung (Pfeil 30) installiert ist. Der zur Außenseite des Bodengestells 10 gerichtete Abwurfkopf 26 des Produktbandes 25 ist verfahrbar angeordnet, wie gestrichelt dargestellt, damit beim Betrieb der Bodenaufbereitung hier die Materialübergabe an ein Transportfahrzeug oder an eine andere Weiterverarbeitungsmaschine ermöglicht ist.

Der Mischer 19 ist in an sich bekannter Weise mit einem Materialeinlauf 20 versehen, in welchem zur Einstellung einer Abwurfparabel ein Leitblech 21 verstellbar angeordnet ist. In dem Mischer sind zwei Wellen 22 vorgesehen, an denen sich unter Fliehkraft aufstellende Mischwerkzeuge 23 angeordnet sind. Die Anordnung ist derart getroffen, dass das aufzubereitende Gut von den Mischwerkzeugen 23 der ersten Welle 22 erfasst und auf die Mischwerkzeuge 23 der zweiten Welle 22 geworfen wird, wonach das Material dann auf das Produktband 25 gelangt. Zwischen den beiden Wellen 22 beziehungsweise deren aufgestellten Mischwerkzeuge 23 kann zusätzlich eine Homogenisierungsleiste 24 angeordnet sein. In einer zweckmäßigen Ausführungsform ist dabei die zweite Welle 22 tiefer als die erste Welle 22 angeordnet.

## Patentansprüche

1. Mobile Bodenaufbereitungsanlage in Form einer auf einem Containerfahrzeug aufsetzbaren Kompaktanlage mit einem Bodengestell (10), aufweisend einen an einem Ende der Kompaktanlage befindlichen Aufgabebunker (11) sowie ein unter dem Aufgabebunker (11) mit einer in Längsrichtung der Kompaktanlage zu deren Mittelpunkt gerichteten Förderrichtung (Pfeil 27) ausgelegten Abzugsband (13), ferner aufweisend eine sich unterhalb des Abzugsbandes (13) in Richtung des bunkerseitigen Endes der Kompaktanlage erstreckende, geneigte Siebeinrichtung (15) mit einer Rutsche (16) zum Austrag ausgehaltenen Überkorns, sowie aufweisend ein unterhalb der Siebeinrichtung (15) angeordnetes und sich vom Ende der Siebeinrichtung (15) über die Längsrichtung der Kompaktanlage bis zu einem dem Aufgabebunker (11) benachbart angeordneten Mischer (19) ansteigend erstreckendes und an seinem zugeordneten Ende an einen Materialeinlauf (20) für den Mischer (19) angeschlossenes Transportband (17), wobei an dem Transportband (17) eine Bandwaage eingerichtet und oberhalb des Transportbandes (17) wenigstens ein Bunker (18) zur geregelten Zugabe eines Zuschlagstoffes angeordnet ist, dadurch gekenntzeichnet, dass die Siebeinrichtung (15) mit Rutsche (16) am bunkerseitigen Ende der Kompaktanlage angeordnet sind und dass innerhalb des Bodengestells (10) ein unterhalb des Mischers (19) verlaufendes Produktband (25) mit einem zum dem Aufgabebunker (11) entgegengesetzten Ende der Kompaktanlage weisenden Abwurfkopf (26) angeordnet ist, wobei der nach außen weisende Abwurfkopf (26) des Produktbandes (25) längsverschiebbar ist derart, dass in der ausgeschobenen Stellung der Abwurfkopf (26) nach außerhalb der Kompaktanlage ragt.

2. Bodenaufbereitungsanlage nach Anspruch 1, **dadurch gekennzeichnet, dass** der Aufgabebunker (11) auf seinem Umfang mit aufstellbaren Seitenwänden (12) versehen ist.

3. Bodenaufbereitungsanlage nach Anspruch 1 oder 2, **dadurch gekennzeichnet, dass** das Abzugsband (13) in seiner Geschwindigkeit regelbar eingerichtet ist.

4. Bodenaufbereitungsanlage nach einem der Ansprüche 1 bis 3, **dadurch gekennzeichnet, dass** die Übergabe (14) am Ende des Abzugsbandes (13) auf die darunter liegende Siebeinrichtung (15) eingehaust ist.

5. Bodenaufbereitungsanlage nach einem der Ansprüche 1 bis 4, **dadurch gekennzeichnet, dass** die Siebeinrichtung (15) aus mehreren hintereinander geschalteten Siebstufen mit unterschiedlichen Siebungsgrößen besteht.

6. Bodenaufbereitungsanlage nach Anspruch 5, **dadurch gekennzeichnet, dass** die Siebstufen in Form von Stangensizern und/oder Siebdecks ausgebildet sind.

7. Bodenaufbereitungsanlage nach Anspruch 5 oder 6, **dadurch gekennzeichnet, dass** die Siebstufen in ihrem Siebwinkel gegen die Horizontale einstellbar sind.

8. Bodenaufbereitungsanlage nach einem der Ansprüche 5 bis 7, **dadurch gekennzeichnet, dass** der Antrieb für die Siebeinrichtung (15) als Unwuchterreger ausgebildet ist.

9. Bodenaufbereitungsanlage nach einem der Ansprüche 1 bis 8, **dadurch gekennzeichnet, dass** oberhalb des Transportbandes (17) mehrere, unterschiedliche Zuschlagsstoffe aufnehmende Bunker (18) angeordnet sind.

10. Bodenaufbereitungsanlage nach einem der Ansprüche 1 bis 9, **dadurch gekennzeichnet, dass** das Transportband (17) in seiner Geschwindigkeit regelbar eingerichtet ist.

11. Bodenaufbereitungsanlage nach einem der Ansprüche 1 bis 10, **dadurch gekennzeichnet, dass** der Mischer (19) zwei in einem Gehäuse parallel zu- einander angeordnete Wellen (22) aufweist, wobei an den beiden Wellen (22) jeweils eine Mehrzahl von Mischwerkzeugen (23) pendelnd derart aufgehängt ist, dass sich die Mischwerkzeuge (23) bei Drehung der Welle (22) aufgrund der Fliehkraft nach außen aufstellen, und wobei die Drehrichtung der Wellen (22) gegenläufig zueinander in Richtung des oberhalb der Wellen (22) angeordneten Materialeinlaufes (20) eingestellt.

12. Bodenaufbereitungsanlage nach Anspruch 11, **dadurch gekennzeichnet, dass** in dem Materialeinlauf (20) des Mischers (19) eine verstellbar gehalterte Leitwand (21) zur Einstellung unterschiedlicher Eintrittsparabeln des in den Mischer (19) geförderten Materials angeordnet ist.

13. Bodenaufbereitungsanlage nach Anspruch 11 oder 12, **dadurch gekennzeichnet, dass** die beiden, die Mischwerkzeuge (23) tragenden Wellen (22) im Gehäuse versetzt zueinander angeordnet sind derart, dass das durch den Materialeinlauf (20) geführte Material von den an der ersten, oberen Welle (22) angeordneten Mischwerkzeugen (23) auf die an der zweiten, unterhalb der ersten Welle (22) angeordneten Welle befindlichen Mischwerkzeuge (23) geworfen wird.

14. Bodenaufbereitungsanlage nach einem der Ansprüche 11 bis 13, **dadurch gekennzeichnet, dass** in einem Zwischenraum zwischen den durch Fliehkraft aufgestellten Mischwerkzeugen (23) eine parallel zu den Wellen (22) ausgerichtete Homogenisierungsleiste (24) angeordnet ist.

15. Bodenaufbereitungsanlage nach einem der Ansprüche 1 bis 14, **dadurch gekennzeichnet, dass** Einrichtungen zur Zugabe von mit Mikroben versetzten Flüssigkeiten im Bereich des Mischers (19) und/oder des Transportbandes (17) und/oder des Produktbandes (25) vorgesehen sind.

## Claims

1. A mobile soil processing plant in the form of a compact plant with a floor frame (10) that can be placed onto a container vehicle, comprising a charging hopper (11) located at an end of the compact plant and a discharge belt (13) designed under the charging hopper (11) with a conveying direction (arrow 27) directed in longitudinal direction of the compact plant to the centre point of the latter, furthermore comprising a sloping screening device (15) extending below the discharge belt (13) in the direction of the end of the compact plant on the bin side with a chute (16) for discharging retained oversize grain, and comprising a conveyor belt (17) arranged below the screening device (15) and ascendingly extending from the end of the screening device (15) over the longitudinal direction of the compact plant as far as to a mixer (19) arranged adjacently to the charging hopper (11) which on its assigned end is connected to a material inlet (20) for the mixer (19), wherein on the conveyor belt (17) a belt scale is equipped and above the conveyor belt (17) at least one bin (18) for the controlled addition of an additive material is arranged, **characterized in that** the screening device (15) with chute (16) is arranged at the end of the compact plant on the bin side and **in that** within the floor frame (10) a product belt (25) running below the mixer (19) a delivery head (26) facing the end of the compact plant that is opposite to the charging hopper (11) is arranged, wherein the delivery head (26) of the product belt (25) facing to the outside is longitudinally movable in such a manner that in the extended position the delivery head (26) projects to outside of the compact plant.

2. The soil processing plant according to Claim 1, **characterized in that** the charging hopper (11) on its circumference is provided with erectable sidewalls (12).

3. The soil processing plant according to Claim 1 or 2, **characterized in that** the discharge belt (13) in its speed is controllably equipped.

4. The soil processing plant according to any one of the Claims 1 to 3, **characterized in that** the transfer (14) at the end of the discharge belt (13) to the screening device (15) located below the same is encased.

5. The soil processing plant according to any one of the Claims 1 to 4, **characterized in that** the screening device (15) consists of multiple screening stages with different screen sizes connected one behind the other.

6. The soil processing plant according to Claim 5, **characterized in that** the screening stages are designed in the form of bar sizers and/or screening decks.

7. The soil processing plant according to Claim 5 or 6, **characterized in that** the screening stages are adjustable in their screening angle against the horizontal.

8. The soil processing plant according to any one of the Claims 5 to 7, **characterized in that** the drive for the screening device (15) is designed as an unbalance exciter.

9. The soil processing plant according to any one of the Claims 1 to 8, **characterized in that** above the conveyor belt (17) multiple bins (18) receiving different additive materials are arranged.

10. The soil processing plant according to any one of the Claims 1 to 9, **characterized in that** the conveyor belt (17) in its speed is controllably equipped.

11. The soil processing plant according to any one of the Claims 1 to 10, **characterized in that** the mixer (19) comprises two shafts (22) which are arranged parallel to one another in a casing, wherein on the two shafts (22) in each case a plurality of mixing tools (23) are freely suspended in such a manner that the mixing tools (23) upon rotation of the shaft (22) because of the centrifugal force rise up towards the outside and wherein the direction of rotation of the shafts (22) is set in opposite direction to one another in the direction of the material inlet (20) arranged above the shafts (22).

12. The soil conditioning plant according to Claim 11, **characterized in that** in the material inlet (20) of the mixer (19) an adjustably mounted guiding wall (21) for adjusting different inlet parabolas of the material conveyed into the mixer (19) is arranged.

13. The soil processing plant according to Claim 11 or 12, **characterized in that** the two shafts (22) carrying the mixing tools (23) are arranged offset to one another in the casing in such a manner that the material guided through the material inlet (20) is thrown by the mixing tools (23) arranged on the first upper shaft (22) onto the mixing tools (23) located on the second shaft arranged below the first shaft (22).

14. The soil processing plant according to any one of the Claims 11 to 13, **characterized in that** in an interior space between the mixing tools (23) erected by through centrifugal force a homogenisation strip (24) orientated parallel to the shafts (22) is arranged.

15. The soil processing plant according to any one of the Claims 1 to 14, **characterized in that** devices for the addition of liquids mixed with microbes are provided in the region of the mixer (19) and/or of the conveyor belt (17) and/or of the product belt (25).

## Revendications

1. Installation de traitement de sols mobile se présentant sous la forme d'une installation compacte pouvant être posée sur un véhicule pour le transport de conteneurs, comprenant une plate-forme (10), présentant un réservoir de distribution (11) se trouvant au niveau d'une extrémité de l'installation compacte ainsi qu'une bande de reprise (13) adaptée pour être disposée en dessous du réservoir de distribution (11) selon un sens de transport (flèche 27) dirigé dans le sens longitudinal de l'installation compacte par rapport au centre de cette dernière, présentant en outre un dispositif de criblage (15) incliné, s'étendant sous la bande de reprise (13) dans le sens de l'extrémité côté réservoir de l'installation compacte et doté d'un toboggan (16) servant à évacuer le refus supérieur maintenu, et présentant en outre une bande transporteuse (17) disposée sous le dispositif de criblage (15) et s'étendant de manière ascendante depuis l'extrémité du dispositif de criblage (15) jusqu'à un mélangeur (19) disposé de manière adjacente au réservoir de distribution (11) le long du sens longitudinal de l'installation compacte et raccordée, au niveau de son extrémité associée, à une entrée de matériau (20) pour le mélangeur (19), sachant qu'une bascule à bande est installée au niveau de la bande transporteuse (17) et qu'au moins un réservoir (18) servant à ajouter de manière régulée des agrégats est disposé au-dessus de la bande transporteuse (17), **caractérisée en ce que** le dispositif de criblage (15) pourvu d'un toboggan (16) est disposé au niveau de l'extrémité côté réservoir de l'installation compacte, et **en ce qu'**une bande de produit (25) s'étendant sous le mélangeur (19) dotée d'une tête de déversement (26) dirigée en direction de l'extrémité, opposée au réservoir de distribution (11), de l'installation compacte est disposée à l'intérieur de la plate-forme (10), sachant que la tête de déversement (26), dirigée vers l'extérieur, de la bande de produit (25) peut être déplacée par coulissement dans le sens longitudinal de telle manière que la tête de déversement (26) dépasse, dans la position de déversement, vers l'extérieur de l'installation compacte.

2. Installation de traitement de sols selon la revendication 1, **caractérisée en ce que** le réservoir de distribution (11) est pourvu, sur sa périphérie, de parois latérales (12) pouvant être dressées.

3. Installation de traitement de sols selon la revendication 1 ou 2, **caractérisée en ce que** la bande de reprise (13) est mise au point de manière à présenter une vitesse réglable.

4. Installation de traitement de sols selon l'une quelconque des revendications 1 à 3, **caractérisée en ce que** le système de transfert (14) est intégré au niveau de l'extrémité de la bande de reprise (13) sur le dispositif de criblage (15) situé en dessous.

5. Installation de traitement de sols selon l'une quelconque des revendications 1 à 4, **caractérisée en ce que** le dispositif de criblage (15) est constitué de plusieurs étages de criblage installés les uns derrière les autres présentant des grosseurs de criblage différentes.

6. Installation de traitement de sols selon la revendication 5, **caractérisée en ce que** les étages de criblage sont réalisés sous la forme de sizers à barres et/ou d'un plan de tamis.

7. Installation de traitement de sols selon la revendication 5 ou 6, **caractérisée en ce que** les étages de criblage peuvent être réglés, au niveau de leur angle de criblage, par rapport à l'horizontale.

8. Installation de traitement de sols selon l'une quelconque des revendications 5 à 7, **caractérisée en ce que** l'entraînement pour le dispositif de criblage (15) est réalisé sous la forme d'un excitateur à balourd.

9. Installation de traitement de sols selon l'une quelconque des revendications 1 à 8, **caractérisée en ce que** plusieurs réservoirs (18) recevant divers agrégats sont disposés au-dessus de la bande transporteuse (17).

10. Installation de traitement de sols selon l'une quelconque des revendications 1 à 9, **caractérisée en ce que** la bande transporteuse (17) est mise au point de manière à présenter une vitesse réglable.

11. Installation de traitement de sols selon l'une quelconque des revendications 1 à 10, **caractérisée en ce que** le mélangeur (19) présente deux arbres (22) disposés de manière parallèle l'un par rapport à l'autre dans un boîtier, sachant que respectivement une pluralité d'outils de mélange (23) est suspendue au niveau des deux arbres (22) de telle manière que les outils de mélange (23) se dressent vers l'extérieur lors de la rotation de l'arbre (22) du fait de la force centrifuge, et sachant que le sens de rotation des arbres (22) respectif est en sens inverse dans le sens de l'entrée de matériau (20) disposée au-dessus des arbres (22).

12. Installation de traitement de sols selon la revendication 11, **caractérisée en ce qu'**une paroi de guidage (21) fixée de manière ajustable servant à ajuster diverses paraboles d'entrée du matériau transporté dans le mélangeur (19) est disposée dans l'entrée de matériau (20) du mélangeur (19).

13. Installation de traitement de sols selon la revendication 11 ou 12, **caractérisée en ce que** les deux arbres (22) supportant les outils de mélange (23) sont disposés dans le boîtier de manière décalée l'un par rapport à l'autre de telle manière que le matériau guidé à travers l'entrée de matériau (20) est déversé par les outils de mélange (23) disposés au niveau du premier arbre supérieur (22) sur les outils de mélange (23) se trouvant au niveau du deuxième arbre disposé en dessous du premier arbre (22).

14. Installation de traitement de sols selon l'une quelconque des revendications 11 à 13, **caractérisée en ce qu'**une baguette d'homogénéisation (24) orientée de manière parallèle par rapport aux arbres (22) est disposée dans l'espace intermédiaire entre les outils de mélange (23) dressés du fait de la force centrifuge.

15. Installation de traitement de sols selon l'une quelconque des revendications 1 à 14, **caractérisée en ce que** sont prévus des dispositifs servant à ajouter des liquides mélangés à des microbes dans la zone du mélangeur (19) et/ou de la bande transporteuse (17) et/ou de la bande de produit (25).
